# FASCICULE DE BREVET EUROPEEN

(11) **EP 0 183 587 B1**
(45) Date de publication et mention de la délivrance du brevet: **11.01.1989**
(21) Numéro de dépôt: 85402120.1
(22) Date de dépôt: 05.11.1985
(51) Int. Cl.: H01R 13/73

(54) **Elément de connecteur multicontacts muni de moyens pour immobiliser un bloc isolant dans le boîtier d'un tel élément de connecteur**
Mehrkontaktverbinderelement mit Mitteln zur Festlegung eines isolierenden Blocks im Gehäuse eines solchen Verbinderelements
Element of a multicontact connector comprising means to immobilize an isolation block in the casing of such a connector element

(30) Priorité: 05.11.1984 FR 8416793
(43) Date de publication de la demande: 04.06.1986
(73) Titulaire: SOCIETE GENERALE POUR L'INDUSTRIE ELECTRONIQUE (S.O.G.I.E.) Société Anonyme dite:, F-93116 Rosny-sous-Bois (FR)
(72) Inventeur: Cartesse, Georges, F-93150 Le Blanc Mesnil (FR)
(74) Mandataire: Nony, Michel

(56) Documents cités:
- GB-A- 1 364 715
- GB-A- 1 367 992
- US-A- 4 235 502

## Description

La présente invention est relative à un élément de connecteur électrique multicontacts du type comprenant un boîtier creux de forme sensiblement parallélépipédique aplatie comportant intérieurement au moins une cavité de réception d'un bloc isolant, de forme sensiblement parallélépipédique de préférence à coins arrondis, le ou chacun des blocs comportant une pluralité de logements ou alvéoles traversants prévus pour la mise en place de contacts constitués, par des broches mâles et/ou femelles, immobilisés dans lesdits alvéoles, l'élément de connecteur comportant en outre des moyens de verrouillage aptes à coopérer avec des moyens de verrouillage d'un élément de connecteur complémentaire.

Pour assurer la fixation des blocs isolants dans les cavités correspondantes du boîtier, on utilise habituellement une plaque arrière recouvrant la face arrière du ou des blocs isolants, ladite plaque arrière étant fixée sur le boîtier par des moyens de fixation tels que des vis s'engageant de l'arrière dans la paroi du boîtier.

Une telle solution augmente l'encombrement en profondeur de l'élément de connecteur, ce qui est gênant dans des applications où la place est très limitée et d'autre part, complique les opérations d'assemblage et de désassemblage de l'élément de connecteur lorsque l'on désire retirer les blocs isolants notamment pour intervenir sur des contacts.

La société déposante a décrit dans le document FR-A-2 538 962 un connecteur multicontacts muni de moyens perfectionnés pour immobiliser les blocs isolants dans le boîtier.

Il est par ailleurs connu pour d'autres types d'éléments de connecteur électrique multicontacts, ne comportant pas de boîtier, de fixer le bloc isolant comportant une pluralité de logements pour la mise en place de contacts, dans une ouverture d'un panneau à l'aide d'organes de verrouillage élastiques interposés entre le bloc isolant et le panneau. De tels éléments de connecteur sont connus par exemple par US-A-4 235 502 et GB-A-1 367 992.

La présente invention se propose de fournir un élément de connecteur comportant un dispositif de fixation des blocs isolants dans le boîtier permettant de réaliser de manière plus rapide et plus simple que dans sa demande antérieure la mise en place des blocs isolants dans le boîtier et l'enlèvement de ces blocs isolants notamment pour une intervention sur des contacts.

L'élément de connecteur selon l'invention se caractérise essentiellement par le fait que chaque bloc isolant est immobilisé dans la cavité correspondante du boîtier par deux clips élastiques disposés en regard entre le bloc isolant et la cavité du boîtier au niveau des faces d'extrémités longitudinalement espacées de la cavité, chacun desdits clips présentant une section sensiblement en forme de U dont l'âme présente des moyens d'accrochage sur une paroi de petit côté de la cavité du boîtier et des moyens élastiques d'appui sur la paroi du petit côté en regard du bloc isolant, chacune des branches dudit clip étant agencée pour s'appliquer élastiquement, sur une partie de sa hauteur, contre l'une des parois de grand côté du bloc isolant, chacune des branches du clip étant en outre agencée pour que sa face d'extrémité libre s'applique élastiquement contre une portée d'appui en décrochement de la paroi de grand côté correspondant de la cavité du boîtier.

Dans un mode particulier de réalisation, les moyens d'accrochage prévus sur l'âme du clip comportent une découpe à contour fermé, notamment de section rectangulaire pour l'engagement du clip sur une saillie de section correspondante, réalisée dans la paroi de petit côté de la cavité du boîtier.

Pour réaliser l'appui contre la face de petit côté du bloc isolant, il est avantageusement prévu dans l'âme du clip, de préférence dans sa partie centrale, une patte en saillie vers l'intérieur du clip, obtenue de préférence par découpage, l'extrémité libre de ladite patte venant en appui contre une portée en décrochement de la paroi de petit côté du bloc isolant.

Les branches du clip, pour permettre l'appui élastique contre les parois de grand côté du bloc isolant, présentent avantageusement en section, dans leur partie centrale un profil bombé vers l'intérieur de la branche du clip, la zone centrale bombée se prolongeant par deux zones d'extrémité droites, venant en appui contre la paroi correspondante de grand côté de la cavité du boîtier.

Pour permettre l'appui élastique des bords d'extrémité libres des branches du clip contre les portées correspondantes en saillie des parois de grand côté de la cavité du boîtier, il est prévu dans chacune des branches au moins une fente allongée s'étendant sur une partie de la hauteur de la branche. Dans un mode particulier de réalisation, il est prévu sur chacune des branches deux fentes allongées, de préférence de contour fermé.

Dans un mode préféré de réalisation, le bord d'extrémité libre de chaque branche du clip présente dans sa partie centrale, une portée en saillie réalisant l'appui contre la portée correspondante de la paroi de grand côté de la cavité du boîtier.

Dans le but de mieux faire comprendre l'invention, on va maintenant en décrire à titre d'exemple, en aucune manière limitatif un mode de réalisation se référant au dessin annexé dans lequel :
La figure 1 est une vue en perspective fragmentaire éclatée d'un élément de connecteur selon l'invention.
La figure 2 est une vue en élévation frontale du clip utilisé dans l'élément de connecteur de la figure 1.
La figure 3 est une vue de dessus du clip de la figure 2.
La figure 4 est une vue en élévation latérale partiellement en coupe du clip de la figure 2.
La figure 5 est une coupe selon V-V de la figure 4.
La figure 6 est une vue en bout d'un élément de connecteur selon l'invention.
La figure 7 illustre un outil permettant le démontage d'un bloc isolant d'un élément de connecteur selon l'invention.

En se référant au dessin, on voit un élément de connecteur électrique multicontacts comprenant un boîtier 1 de forme sensiblement parallélépipédique aplatie à coins arrondis qui, comme on le voit le mieux dans la figure 6, comporte deux cavités 2 dans chacune desquelles est logé un bloc isolant 3, 3' (figure 6) chacun des blocs isolants comportant de manière connue une pluralité d'alvéoles pour le logement et la retenue de contact traversant l'élément de connecteur.

A titre d'exemple pour une description plus détaillée de contacts à broches susceptible d'être mis en place dans les alvéoles du bloc isolant, on peut se référer au brevet français N° 76 07467 publié sous le N° 2 344 978.

Le boîtier de l'élément de connecteur réalisé en un alliage en un métal léger tel que par exemple un alliage d'aluminium de type AS 13 est muni à ses extrémités d'organes de verrouillage 4 aptes à coopérer avec des organes de verrouillage d'un élément de connecteur correspondant, le mécanisme de verrouillage étant par exemple du type à tige filetée et douille ou écrou de blocage.

Chaque bloc isolant 3, 3' est, comme on le voit le mieux dans la figure 6, immobilisé dans la cavité 2 correspondante du boîtier par deux dispositifs d'immobilisation sous forme de clips 5 que l'on va décrire plus précisément dans ce qui suit.

En se référant plus particulièrement à la figure 1, on voit que le boîtier 1 de l'élément de connecteur présente dans chaque paroi de grand côté des cavités 2, une portée en décrochement 6 parallèle aux faces d'extrémité du boîtier, les portées 6 servant de butée axiale pour des portées 7 en décrochement des parois de grand côté du bloc isolant.

Dans les parois de grand côté de la ou les cavités du boîtier 1, il est en outre prévu, des portées en décrochement 8, orthogonales aux portées 6.

Dans chaque paroi de petit côté des cavités du boîtier, il est prévu des pattes en saillie, par exemple de section parallélépipédique, 9.

Dans chaque paroi de petit côté de chaque bloc isolant (3 ou 3'), il est prévu un évidement 10, réalisant une portée supérieure en décrochement 11, cette portée s'étendant parallèlement aux faces d'extrémité frontale et arrière du bloc isolant et du boîtier.

Chaque paroi de petit côté du bloc isolant comporte en outre à sa partie supérieure un évidement de profil convexe 12 destiné à venir en regard de la saillie 9 pour assurer son centrage dans le boîtier.

On va maintenant décrire en se référant plus particulièrement aux figures 1 à 5 un dispositif sous forme de clip 5 permettant d'immobiliser un bloc isolant 3 dans l'évidement correspondant du boîtier, deux tels clips étant utilisés comme illustré à la figure 6 pour immobiliser chaque bloc isolant.

Le clip désigné globalement par 5, présente une section sensiblement en forme de U, et est réalisé par exemple en cuivre au béryllium ou en acier inoxydable de qualité ressort.

Le clip présente une âme 13 et deux branches latérales légèrement divergentes 14 à l'état libre.

Dans l'âme 13, est réalisée d'une part une découpe de section rectangulaire 15 pour l'engagement du clip sur la saillie parallélépipédique 9, comme on le voit sur la figure 1, et d'autre part, une découpe 16 réalisant depuis l'âme du clip une patte 17, en saillie vers l'intérieur et vers le haut de l'âme du clip.

Le bord d'extrémité 18 de la patte 17 est destiné à venir en appui contre la portée en décrochement 11 du bloc isolant réalisant alors un blocage du bloc isolant, empêchant l'extraction de celui-ci vers le bas dans la figure 1.

Chacune des branches 14 du clip présente, en section, une partie centrale bombée vers l'intérieur 19 comme on le voit le mieux sur la figure 5. Cette partie bombée 19 s'étend entre des parties d'extrémité droites 20. Chacune des branches 14 comporte en outre deux fentes allongées de contour fermé 21 permettant de conférer une certaine élasticité aux branches du clip, sensiblement dans leur plan, permettant, comme on le voit sur la figure 1 un appui élastique des faces d'extrémité libres 22 des branches contre les portées en décrochement 8 des parois de grand côté des cavités du boîtier.

Ces faces d'extrémités libres présentent, dans l'exemple illustré, dans leur zone frontale une portée en saillie 23 qui réalise l'appui contre les portées 8.

Pour le montage et l'immobilisation d'un bloc isolant dans un boîtier, on met tout d'abord en place, dans la ou chacune des cavités de celui-ci, deux clips 5, la position du clip monté étant illustrée à la partie supérieure de la figure 1.

On engage alors le bloc isolant par coulissement, celui-ci s'engageant entre les parois en regard des branches des deux clips mis en place dans la cavité jusqu'à ce que les extrémités 18 des pattes 17 du clip viennent en appui contre les portées 11 correspondantes du bloc isolant, cet appui, associé à l'appui réalisé entre le bloc isolant et le boîtier le long des portées 6 et 7 et les appuis élastiques réalisés contre le bloc isolant par les branches du clip assurant un maintien sûr du bloc isolant dans la cavité correspondante.

Pour assurer l'extraction d'un bloc isolant, on peut utiliser un outil tel qu'illustré à la figure 7 présentant une section en forme de U, dont la longueur L entre les branches correspond à la longueur d'un bloc isolant, l'outil pouvant être engagé de part et d'autre des extrémités longitudinales du bloc maintenu dans la cavité du boîtier jusqu'à ce que ces branches viennent s'appuyer contre les pattes en saillie 17 et escamotent ces pattes lors de leur mouvement d'avance, ce qui permet l'extraction du bloc isolant.

## Revendications

1. Elément de connecteur électrique multicontacts comprenant un boîtier creux de forme sensiblement parallélépipédique aplatie comportant intérieurement au moins une cavité de réception (2) d'un bloc isolant (3), de forme sensiblement parallélépipédique, de préférence à coins arrondis, le ou chacun des blocs comportant une pluralité de logements ou alvéoles traversants, prévus pour la mise en place de contacts constitués par des broches mâles et ou femelles, immobilisés dans lesdits alvéoles, l'élément de connecteur comporte en outre des moyens de verrouillage aptes à coopérer avec des moyens de verrouillage d'un élément de connecteur complémentaire, caractérisé par le fait que chaque bloc isolant (3, 3') est immobilisé dans la cavité correspondante (2) du boîtier (1) par deux clips (5) élastiques disposés en regard entre le bloc isolant et la cavité du boîtier au niveau des faces d'extrémité longitudinalement espacées de la cavité, chacun desdits clips présentant une section sensiblement en forme de U dont l'âme (13) présente des moyens d'accrochage (15) sur une paroi de petit côté de la cavité du boîtier et des moyens élastiques (17, 18) d'appui sur la paroi de petit côté en regard du bloc isolant (3) adaptés au blocage et au déverrouillage du bloc isolant (3) dans le boîtier (1), chacune des branches (14) dudit clip étant agencée pour s'appliquer élastiquement sur une partie de sa hauteur, contre une des parois de grand côté du bloc isolant, chacune des branches du clip étant en outre agencée pour que sa face d'extrémité libre (22) s'applique élastiquement contre une portée d'appui (8) en décrochement de la paroi de grand côté correspondante de la cavité du boîtier.

2. Elément de connecteur selon la revendication 1, caractérisé par le fait que les moyens d'accrochage prévus sur l'âme du clip comportent une découpe (15) à contour fermé, notamment de section rectangulaire, pour l'engagement du clip sur une saillie (9) de section correspondante réalisée dans la paroi de petit côté de la cavité du boîtier.

3. Elément de connecteur selon l'une quelconque des revendications 1 et 2, caractérisé par le fait que pour réaliser l'appui contre la face de petit côté du bloc isolant, il est prévu dans l'âme du clip, de préférence dans sa partie centrale, une patte (17) en saillie vers l'intérieur du clip, obtenue de préférence par découpage, l'extrémité libre (18) de ladite patte venant en appui contre une portée en décrochement (11) de la paroi de petit côté du bloc isolant.

4. Elément de connecteur selon l'une quelconque des revendications précédentes, caractérisé par le fait que les branches du clip (14), pour permettre l'appui élastique contre les parois de grand côté du bloc isolant, présentent en section, dans leur partie centrale, un profil bombé (19) vers l'intérieur de la branche du clip, la zone centrale bombée (19) se prolongeant par deux zones d'extrémité droites (20) venant en appui contre la paroi correspondante de grand côté de la cavité du boîtier.

5. Elément de connecteur selon l'une quelconque des revendications précédentes, caractérisé par le fait que pour permettre l'appui élastique des bords d'extrémité libres (22) des branches du clip contre les portées correspondantes en saillie des parois de grand côté de la cavité du boîtier, il est prévu dans chacune des branches (14) au moins une fente allongée (21) s'étendant sur une partie de la hauteur de la branche.

6. Elément de connecteur selon la revendication 5 caractérisé par le fait qu'il est prévu dans chacune des branches deux fentes allongées (21) de préférence de contour fermé.

7. Elément de connecteur selon l'une quelconque des revendications précédentes, caractérisé par le fait que le bord d'extrémité libre (22) de chaque branche du clip présente dans sa partie centrale une portée (23) en saillie réalisant l'appui contre la portée correspondante (8) de la paroi de grand côté du boîtier.

## Claims

1. A multicontact electrical connector element comprising a hollow case of flattened substantially parallelepipedal shape, having internally at least one cavity (2) for receiving an insulating block (3) of substantially parallelepipedal shape, preferably with rounded corners, the block or each of the blocks having a plurality of seatings or bores passing through, provided for putting in place contacts consisting of male and/or female pins fixed in the said bores, the connector element includes in addition locking means suitable for cooperating with locking means on a complementary connector element, characterized by the fact that each insulating block (3, 3') is fixed in the corresponding cavity (2) in the case (1) by two elastic clips (5) arranged facing one another between the insulating block and the cavity in the case at the level of the longitudinally spaced endfaces of the cavity, each of the said clips exhibiting a substantially U-shaped section the web (13) of which exhibits means (15) of hooking onto one short sidewall of the cavity in the case and elastic means (17, 18) of bearing against the facing short sidewall of the insulating block (3) and adapted to locking the insulating block (3) into the case (1) and unlocking it from it, each of the arms (14) of the said clip being arranged for fitting elastically over a portion of its height against one of the long sidewalls of the insulating block, each of the arms of the clip being in addition arranged for its free endface (22) to fit elastically against a bearing surface (8) in the form of a step in the corresponding long sidewall of the cavity in the case.

2. A connector element as in Claim 1, characterized by the fact that the hooking means provided on the web of the clip include a cut-out (15) of closed contour, in particular of rectangular section, for engagement of the clip over a projection (9) of corresponding section realized in the short sidewall of the cavity in the case.

3. A connector element as in either of the Claims 1 and 2, characterized by the fact that for effecting the bearing against the short sideface of the insulating block there is provided in the web of the clip, preferably in the central portion of it, a foot (17) projecting towards the inside of the clip, obtained preferably by cutting out, the free end (18) of the said foot coming to bear against a bearing surface in the form of a step (11) in the short sidewall of the insulating block.

4. A connector element as in any one of the preceding Claims, characterized by the fact that for enabling elastic bearing against the long sidewalls of the insulating block the arms (14) of the clip exhibit in section in the central portion of them a profile (19) domed towards the inside of the arm of the clip, the central domed zone (19) extending into two straight endzones (20) which come to bear against the corresponding long sidewall of the cavity in the case.

5. A connector element as in any one of the preceding Claims, characterized by the fact that for enabling elastic bearing of the free end edges (22) of the arms of the clip against the corresponding bearing surfaces projecting from the long sidewalls of the cavity in the case there is provided in each of the arms (14) at least one elongated slit (21) extending over part of the height of the arm.

6. A connector element as in Claim 5, characterized by the fact that there are provided in each of the arms two elongated slits (21), preferably of closed contour.

7. A connector element as in any one of the preceding Claims, characterized by the fact that the free end edge (22) of each arm of the clip exhibits in the central portion of it a projecting bearing surface (23) which effects the bearing against the corresponding bearing surface (8) in the long sidewall of the case.

## Patentansprüche

1. Elektrisches Mehrkontaktverbinderelement bestehend aus einem Gehäuse von im wesentlichen parallelepipedischer flacher Form, das innen wenigstens einen Hohlraum (2) zur Aufnahme eines im wesentlichen parallelepipedischen an den Ecken vorzugsweise abgerundeten Isolierblockes (3) aufweist, wobei der Block oder die Blöcke mit einer Vielzahl von durchgehenden Lagern oder Zellen zum Einsetzen von aus Stiften oder Hülsen bestehenden Kontakten versehen sind, und wobei das Verbinderelement außerdem Mittel zur Verriegelung aufweist, die mit den Verriegelungsorganen eines komplementären Verbinderelementes zusammenwirken, dadurch gekennzeichnet, daß jeder Block (3, 3') aus Isoliermaterial in dem zugeordneten Hohlraum (2) des Gehäuses (1) durch zwei elastische Federbügel (5) festgeklemmt ist, die zwischen dem Block und dem Hohlraum des Gehäuses im Bereich der durch die Längsseiten des Hohlraumes getrennten Endflächen angeordnet sind, daß jeder der Federbügel im Schnitt eine im wesentlichen Uförmige Gestalt hat, wobei der Steg (13) des Federbügels mit Mitteln (15) zum Anhängen an die kürzere Seitenwand des Hohlraumes des Gehäuses und mit elastischen Organen (17, 18) zum Abstützen gegen die kürzere Seitenwand des Isolierblockes (3) versehen ist, die zum Verriegeln und Entriegeln des Isolierblockes (3) im Gehäuse (1) dienen, und wobei jeder der Schenkel (14) des Federbügels so ausgebildet ist, daß er sich elastisch gegen einen Teil der Höhe der zugeordneten längeren Seitenwand des Blockes anlegt, und daß außerdem jeder Schenkel des Federbügels so ausgestaltet ist, daß die freie Stirnfläche (22) sich elastisch gegen einen Anschlag (8) abstützt, der durch eine Hinterschneidung an der zugeordneten längeren Seitenwand des Hohlraumes des Gehäuses gebildet wird.

2. Verbinderelement nach Anspruch 1, dadurch gekennzeichnet, daß die am Steg des Federbügels vorgesehenen Mittel zum Anhängen aus einem Ausschnitt (15) mit einer geschlossenen, insbesondere rechteckigen, Umrandung bestehen, um den Bügel auf einem Vorsprung (9) entsprechenden Querschnitts eingreifen zu lassen, der sich an der zugeordneten kürzeren Seitenwand des Gehäusehohlraumes befindet.

3. Verbinderelement nach einem der Ansprüche 1 und 2, dadurch gekennzeichnet, daß zur Abstützung gegen die kürzere Seitenwand des Blockes im Steg des Federbügels, vorzugsweise im zentralen Bereich, eine in das Innere des Federbügels vorspringende, vorzugsweise durch Ausschneiden erhaltene, Zunge (17) vorgesehen ist, deren freies Ende (18) sich gegen einen Anschlag (11) andrückt, der durch eine Hinterschneidung der kürzeren Seitenwand des Isolierblockes gebildet wird.

4. Verbinderelement nach einem der vorhergehenden Ansprüche, dadurch gekennzeichnet, daß die Schenkel (14) des Federbügels im zentralen Bereich zwecks elastischer Abstützung gegen die längere Seitenwand des Blockes ein im Schnitt nach innen gewölbtes Profil aufweisen, wobei die zentrale gewölbte Zone (19) sich in zwei gerade Zonen (20) fortsetzt, die gegen die zugehörige längere Seitenwand des Gehäusehohlraumes anliegen.

5. Verbinderelement nach einem der vorhergehenden Ansprüche, dadurch gekennzeichnet, daß zum elastischen Anliegen der Stirnseiten der elastischen Enden (22) der Schenkel des Federbügels gegen die zugehörigen aus den längeren Seitenwänden des Gehäusehohlraumes vorspringenden Anschläge an jedem der Schenkel (14) wenigstens ein Längsschlitz (21) vorgesehen ist, der sich über einen Teil der Höhenausdehnung des Schenkels erstreckt.

6. Verbinderelement nach Anspruch 5, dadurch gekennzeichnet, daß in jedem der Schenkel zwei Längsschlitze vorgesehen sind, die vorzugsweise eine geschlossene Umrandung aufweisen.

7. Verbinderelement nach einem der vorhergehenden Ansprüche, dadurch gekennzeichnet, daß der stirnseitige Rand der freien Enden (22) jedes Federbügelschenkels in seinem zentralen Bereich einen vorspringenden Anschlag (23) trägt, der gegen eine entsprechende Schulter (8) einer längeren Seitenwand des Gehäuses zum Anliegen kommt.
